# FASCICULE DE BREVET EUROPEEN

(11) **EP 0 818 218 B1**
(45) Date de publication et mention de la délivrance du brevet: **01.12.1999**
(21) Numéro de dépôt: 97420114.7
(22) Date de dépôt: 11.07.1997
(51) Int. Cl.: A62C 13/76

(54) **Support pour appareil extincteur portable**
Haltevorrichtung für tragbare Feuerlöschvorrichtung
Support for portable fire extinguisher

(30) Priorité: 12.07.1996 FR 9609029
(43) Date de publication de la demande: 14.01.1998
(73) Titulaire: SNC S2E Services, 69003 Lyon (FR)
(72) Inventeur: Vivier, Daniel, 34180 Sussargues Castries (FR)
(74) Mandataire: Maureau, Philippe

(56) Documents cités:
- DE-A- 4 310 707
- US-A- 4 787 460

## Description

La présente invention concerne un support pour appareil extincteur portable.

Il est classique de répartir des appareils extincteurs portables en plusieurs endroits d'un local ou d'un immeuble, pour permettre une intervention rapide en cas d'incendie.

Les appareils extincteurs sont placés sur des supports, généralement fixés au mur, et peuvent être simplement décrochés pour pouvoir être transportés sur les lieux du sinistre. Le brevet américain n° 4 787 460 décrit un moyen classique de montage d'un extincteur sur un support, au moyen de bandes fixées a ce support par leurs extrémités, qui entourent le réservoir de l'extincteur.

Ce genre de support n'exclut toutefois pas qu'un appareil puisse être décroché en dehors d'une situation d'incendie, et qu'il soit par conséquent purement et simplement absent lorsque son utilisation est requise. Il n'est également pas exclu qu'un appareil puisse être partiellement utilisé puis être remis en place sur son support par un utilisateur inconscient, les témoins d'inviolabilité sous forme de scellés que comprennent ces appareils ne permettant pas une visualisation immédiate de l'utilisation des appareils.

La sécurité fournie par de tels supports n'est donc pas parfaite.

En outre, lors de la découverte d'un incendie, il peut s'écouler un délai non négligeable entre le moment de cette découverte et le moment où l'alerte est effectivement donnée, avec toutes les conséquences dommageables qui peuvent en résulter.

La présente invention vise a remédier a l'ensemble de ces inconvénients en fournissant un support pour appareil extincteur portable permettant de donner toute assurance quant à la présence effective de l'appareil sur son support en cas de sinistre et quant à la non utilisation préalable de cet appareil, sans toutefois gêner le retrait rapide de l'appareil hors de son support.

L'invention vise également à fournir un moyen permettant de donner très rapidement l'alerte lors de la découverte d'un incendie.

A cet effet, le support selon l'invention comprend :
- un bandeau venant ceinturer l'appareil de telle sorte que le retrait de l'appareil hors du support provoque obligatoirement la rupture du bandeau, ou la séparation d'au moins une des extrémités de ce bandeau et du support,
- au moins une alarme, et
- des moyens de déclenchement de cette alarme lorsque ladite rupture du bandeau, ou séparation du bandeau et du support, se produit.

Ainsi, il est impossible de retirer l'appareil hors de son support sans déclencher une alarme. Toute assurance est donc donnée quant à la présence de l'appareil extincteur sur son support en cas de sinistre et quant à la non utilisation préalable de cet appareil.

De plus, le retrait de l'appareil permet le déclenchement instantané de l'alarme. Les occupants d'un local ou d'un immeuble dans lequel un incendie est découvert sont ainsi immédiatement informés.

Le bandeau constitue en outre un témoin d'inviolabilité parfaitement visualisable lors d'un contrôle.

L'alarme peut être solidaire du support ou peut être située dans un poste de surveillance du local ou de l'immeuble.

Elle peut être sonore et/ou visuelle.

De préférence, le bandeau recouvre ou contient un élément conducteur de l'électricité, et lesdits moyens de déclenchement de l'alarme provoquent la mise en fonctionnement de cette alarme en cas d'ouverture du circuit comprenant cet élément conducteur, ce dernier se rompant ou se séparant d'avec le support lors de la rupture ou de la séparation précitée du bandeau.

Le support selon l'invention est ainsi particulièrement simple à fabriquer, tout en étant d'une utilisation fiable.

Cet élément conducteur d'électricité peut être constitué par une bandelette de papier munie d'un revêtement conducteur, qui est placée contre la face interne du bandeau.

Selon une forme de réalisation préférée de l'invention, le bandeau présente une zone fragilisée, qui se rompt lors du retrait de l'appareil extincteur.

Pour sa bonne compréhension, l'invention est à nouveau décrite ci-dessous en référence au dessin schématique annexé représentant, à titre d'exemple non limitatif, une forme de réalisation du support pour appareil extincteur portable qu'elle concerne.
La figure 1 en est une vue en perspective, avec l'appareil extincteur placé sur lui ;
la figure 2 est une vue de ce support et de cet appareil extincteur en coupe selon la ligne II-II de la figure 1, et
la figure 3 est une vue de ce support et de cet appareil extincteur en coupe selon la ligne III-III de la figure 1.

Les figures représentent, sous différents angles, un support 1 pour un appareil extincteur portable 2.

Le support 1 comprend un étrier 3 d'accrochage de l'appareil 2, une coque 4 et un capot supérieur 5.

L'étrier 3 a la forme d'un U et est disposé perpendiculairement à l'axe longitudinal du support 1. Ses deux branches latérales comprennent des encoches au niveau de leurs extrémités libres, et sa branche centrale comprend des trous ou des pattes de fixation à la coque 4.

La coque 4 comprend deux parois latérales 4a, une paroi de fond 4b et une paroi transversale inférieure 4c, qui définissent un logement 10.

Comme le montrent les figures, ce logement 10 peut recevoir une partie de l'appareil 2 lorsque celui-ci est accroché à l'étrier 3, par engagement de tétons que comporte la partie supérieure de l'appareil 2 dans les encoches précitées de l'étrier 3. Le culot de l'appareil 2 vient, dans cette position d'accrochage, s'engager sur la paroi 4c, et les bords libres des parois 4a viennent sensiblement épouser les bords latéraux de l'appareil 2.

La paroi de fond 4b se prolonge vers le haut du support 1, au-delà de l'appareil 2. Elle comprend plusieurs trous, ou des moyens similaires, pour la fixation du support 1 à une paroi verticale, et comporte, fixées à elle, une batterie d'accumulateurs 15 et une alarme sonore électronique 16, représentées de manière schématique sur les figures.

La coque 4 comprend en outre un contacteur 17, également représenté de manière schématique sur les figures.

Ces batterie 15, alarme 16 et contacteur 17 sont reliés électriquement les uns aux autres, au sein d'un même circuit.

L'organe basculant du contacteur 17 est maintenu normalement en position d'ouverture du circuit, mais bascule en position de fermeture de ce circuit en cas de rupture d'un deuxième circuit, décrit ci-après en référence à la figure 3, sur lequel est placé le contacteur 17. Ce contacteur 17 peut par exemple comprendre un électro-aimant placé sur ce second circuit, qui maintient ledit organe basculant en position d'ouverture à l'encontre de moyens élastiques tendant à amener cet organe basculant en position de fermeture. L'électro-aimant n'est plus alimenté lors de la rupture dudit second circuit, ce qui provoque le basculement de l'organe précité, et donc la fermeture dudit premier circuit.

La coque 4 comprend en outre un bandeau 20, venant ceinturer étroitement l'appareil 2, dont les extrémités sont reliées aux parois latérales au moyen de boulons 21.

Ainsi que cela est montré à la figure 3, le bandeau 20 recouvre une bandelette 25, en papier muni d'un revêtement conducteur d'électricité, dont les extrémités forment des oeillets. Chacun de ces oeillets est engagé autour de l'une des vis des boulons 21. Deux cosses 26 en matériau conducteur d'électricité sont également engagées sur ces vis, et sont serrées contre le revêtement conducteur de la bandelette 25 par mise en place des écrous des boulons 21. Ces cosses 26 sont reliées à deux fils électriques 27, eux-mêmes reliés aux bornes du contacteur 17.

Cette bandelette 25, ces cosses 26, et ce contacteur 17 forment ainsi le deuxième circuit électrique précité.

La coque 4 comprend en outre des moyens (non représentés) pour l'encliquetage du capot supérieur 5 sur elle.

Le capot supérieur 5 présente une série de trous 30, venant en regard de l'alarme 16 et permettant la diffusion du son émis par celle-ci. Le capot 5 comporte également un voyant lumineux 31, par exemple de couleur rouge, relié au premier circuit électrique précité.

Le bord inférieur du capot 5 vient recouvrir le bord supérieur de la coque 4 et épouse le contour de la partie supérieure de l'appareil 2. La partie de ce bord qui recouvre le bord supérieur de la coque 4 est munie de moyens (non représentés) pour son encliquetage sur cette coque 4.

L'appareil 2 est, quant à lui, de type classique, comprenant un réservoir et une tête de pulvérisation reliés l'un à l'autre par un tuyau flexible. La partie supérieure du réservoir est munie d'un carter 35 comprenant une poignée 36 facilitant la préhension de l'appareil 2.

En pratique, la batterie 15, l'alarme 16, le contacteur 17 et l'étrier 3 sont fixés à la paroi de fond 4b, puis l'appareil 2 est accroché à l'étrier 3. Le bandeau 20, la bandelette 25 et les cosses 26 sont ensuite mis en place sur les vis des boulons 21, et les écrous de ces derniers sont mis en place et serrés.

Cet ensemble peut être ensuite accroché à un mur. Après connexion du voyant 31, le capot 5 est mis en place sur la coque 4 par encliquetage.

Il apparaît aux figures que le bandeau 20 vient ceinturer étroitement l'appareil 2, de telle sorte que le retrait de cet appareil 2 hors du support 1 provoque obligatoirement la rupture de ce bandeau 20 et le déchirement de la bandelette 25.

Ledit deuxième circuit est donc ouvert, ce qui provoque le basculement du contacteur en position de fermeture du premier circuit, et donc la mise en fonctionnement de l'alarme 16 et du voyant 31. L'appareil ne peut donc être retiré de son support 1 sans déclenchement de ces alarmes, de sorte que toute assurance est donnée quant à la présence de cet appareil 2 sur son support 1 en cas de sinistre et quant à la non utilisation préalable de cet appareil 2. De plus, le déclenchement des alarmes sonore et visuelle permet d'avertir immédiatement les occupants du local de la découverte d'un incendie.

Le bandeau 20 constitue en outre un témoin d'inviolabilité parfaitement visualisable lors d'un contrôle.

Il va de soi que l'invention n'est pas limitée à la forme de réalisation décrite ci-dessus à titre d'exemple mais qu'elle en embrasse, au contraire, toutes les variantes de réalisation convertes par les revendications. Ainsi, le déclenchement de l'alarme peut être réalisé autrement que par rupture d'un élément 25 conducteur d'électricité. Par exemple, le bandeau peut être réalisé en matériau isolant et le support peut comprendre une pince serrant normalement l'une des extrémités de ce bandeau, cette pince étant munie d'éléments de contact électrique. Ces éléments sont maintenus à distance l'un de l'autre lorsque l'extrémité du bandeau est prise dans la pince mais viennent en contact lorsque cette même extrémité est retirée de la pince, suite à une traction exercée sur le bandeau lors du retrait de l'appareil. Le contact de ces éléments provoque la mise en fonctionnement de la ou des alarmes.

## Revendications

1. Support pour appareil extincteur portable, comprenant un bandeau qui centure l'appareil caractérisé en ce que
- le bandeau (20) ceinture l'appareil (2) de telle sorte que le retrait de l'appareil (2) hors du support (1) provoque obligatoirement la rupture du bandeau (20), ou la séparation d'au moins une des extrémités de ce bandeau (20) et du support (1), et en ce qu'il comprend :
- au moins une alarme (16,31), et
- des moyens (25,26,27,17) de déclenchement de cette alarme (16,31) lorsque ladite rupture du bandeau (20), ou séparation du bandeau (20) et du support (1), se produit.

2. Support selon la revendication 1, caractérisé en ce que le bandeau (20) recouvre ou contient un élément (25) conducteur de l'électricité, et en ce que lesdits moyens (25,26,27,17) de déclenchement de l'alarme (16,31) provoquent la mise en fonctionnement de cette alarme (16,31) en cas d'ouverture du circuit comprenant cet élément conducteur (25), ce dernier se rompant ou se séparant d'avec le support (1) lors de la rupture ou de la séparation précitée du bandeau (20).

3. Support selon la revendication 2, caractérisé en ce que l'élément conducteur d'électricité est constitué par une bandelette de papier (25) munie d'un revêtement conducteur, qui est placée contre la face interne du bandeau (20).

4. Support selon l'une des revendications 1 à 3, caractérisé en ce que le bandeau (20) présente une zone fragilisée, qui se rompt lors du retrait de l'appareil extincteur (2).

5. Support selon l'une des revendications 1 à 4, caractérisé en ce qu'il comprend une coque (4) et un capot supérieur (5) fixé à cette coque (4) ; la coque (4) présente une paroi de fond (4b) qui se prolonge vers le haut du support (1), au-delà de l'appareil (2) ; cette paroi (4b) comprend des moyens, tels que plusieurs trous, pour la fixation du support (1) à une paroi verticale, et comporte, fixées à elle, une batterie d'accumulateurs (15) et une alarme sonore électronique (16) ; la coque (4) comprend également un contacteur (17), la batterie d'accumulateurs (15), l'alarme (16) et le contacteur (17) étant reliés électriquement les uns aux autres ; le capot (5) vient recouvrir la partie supérieure de la coque (4) lorsqu'il est monté sur celle-ci.

6. Support selon la revendication 5, caractérisé en ce que la coque (4) comprend deux parois latérales (4a) et une paroi transversale inférieure (4c), qui définissent, avec la paroi de fond (4b), un logement (10) pouvant recevoir une partie de l'appareil (2).

7. Support selon la revendication 5 ou la revendication 6, caractérisé en ce que le capot (5) présente une série de trous (30), venant en regard de l'alarme (16) lorsque le capot (5) est monté sur la coque (4) et permettant la diffusion du son émis par celle-ci.

8. Support selon l'une des revendications 5 à 7, caractérisé en ce que le capot (5) comporte un voyant lumineux (31), par exemple de couleur rouge, relié au circuit électrique comprenant la batterie d'accumulateurs (15), l'alarme (16) et le contacteur (17).

## Claims

1. Support for portable fire-extinguishing apparatus, comprising a band which passes around the apparatus, characterized in that
- the band (20) passes around the apparatus (2) such that the removal of the apparatus (2) from the support (1) necessarily causes the breakage of the band (20), or the separation of at least one of the ends of this band (20) from the support (1), and in that it comprises:
- at least one alarm (16,31), and
- means (25,26,27,17) for setting off this alarm (16,31) when the said breakage of the band (20), or separation of the band (20) from the support (1), occurs.

2. Support according to Claim 1, characterized in that the band (20) covers or contains an electricity-conducting element (25), and in that the said means (25,26,27,17) for setting off the alarm (16,31) cause this alarm (16,31) to be put into operation in the event of the circuit comprising this conducting element (25) being opened, this conducting element breaking or separating from the support (1) upon the aforementioned breakage or separation of the band (20).

3. Support according to Claim 2, characterized in that the electricity-conducting element consists of a strip of paper (25) provided with a conducting coating, which strip is placed against the inner face of the band (20).

4. Support according to one of Claims 1 to 3, characterized in that the band (20) has a weakened zone which breaks upon the removal of the fire-extinguishing apparatus (2).

5. Support according to one of Claims 1 to 4, characterized in that it comprises a shell (4) and an upper hood (5) fixed to this shell (4); the shell (4) has a back wall (4b) which extends towards the top of the support (1), beyond the apparatus (2); this wall (4b) comprises means, such as a plurality of holes, for fixing the support (1) to a vertical wall, and includes, fixed to it, a storage battery (15) and an electronic audible alarm (16); the shell (4) also comprises a contactor (17), the storage battery (15), the alarm (16) and the contactor (17) being electrically interconnected; the hood (5) covers the upper part of the shell (4) when it is mounted on the latter.

6. Support according to Claim 5, characterized in that the shell (4) comprises two side walls (4a) and a lower transverse wall (4c), which define, with the back wall (4b), a housing (10) capable of receiving a part of the apparatus (2).

7. Support according to Claim 5 or Claim 6, characterized in that the hood (5) has a series of holes (30) facing the alarm (16) when the hood (5) is mounted on the shell (4) and enabling the diffusion of the sound emitted by the alarm.

8. Support according to one of Claims 5 to 7, characterized in that the hood (5) includes an indicator light (31), for example of red colour, which is connected to the electric circuit comprising the storage battery (15), the alarm (16) and the contactor (17).

## Patentansprüche

1. Haltevorrichtung für tragbares Feuerlöschgerät mit einem Band, welches um das Gerät herum anliegt, dadurch gekennzeichnet, daß
- das Band (20) um das Gerät (2) herum so anliegt, daß das Herausnehmen des Geräts (2) aus der Haltevorrichtung (1) zwangsweise das Zerreißen des Bandes (20) oder die Trennung mindestens eines der Enden dieses Bandes (20) von der Haltevorrichtung (1) hervorruft, und daß die Vorrichtung aufweist:
- mindestens einen Alarm (16, 31), und
- Mittel (25, 26, 27, 17) zum Auslösen dieses Alarms (16, 31), wenn das Reißen des Bands (20) oder die Trennung des Bandes (20) von der Haltevorrichtung (l) stattfindet.

2. Haltevorrichtung nach Anspruch 1, dadurch gekennzeichnet, daß das Band (20) ein elektrisches Leiterelement (25) bedeckt oder enthält, und daß die Mittel (25, 26, 27, 17) zum Auslösen des Alarms (16, 31) hervorrufen, daß der Alarm (16, 31) im Falle des Öffnens des Schaltkreises, der dieses Leiterelement (25) aufweist, in Gang gesetzt wird, wobei dieses während des vorgenannten Reißens oder Trennens des Bandes (20) zerreißt oder sich von der Haltevorrichtung (1) trennt.

3. Haltevorrichtung nach Anspruch 2, dadurch gekennzeichnet, daß das elektrische Leiterelement aus einem mit einer leitenden Beschichtung ausgestatteten Papierbändchen (25) besteht, das an der Innenfläche des Bandes (20) angebracht ist.

4. Haltevorrichtung nach einem der Ansprüche 1 bis 3, dadurch gekennzeichnet, daß das Band (20) einen Sollbruchbereich aufweist, der beim Herausnehmen des Feuerlöschgeräts (2) zerreißt.

5. Haltevorrichtung nach einem der Ansprüche 1 bis 4, dadurch gekennzeichnet, daß sie eine Schale (4) und eine an dieser Schale (4) befestigte obere Haube (5) aufweist; die Schale (4) eine Bodenwand (4b) aufweist, die sich zum Oberteil der Haltevorrichtung (1) hin über das Gerät (2) hinaus verlängert; diese Wand (4b) Mittel, wie z.B. mehrere Löcher, für die Befestigung der Haltevorrichtung (1) an einer vertikalen Wand aufweist und an ihr befestigt eine Akkumulator-Batterie (15) sowie einen elektronischen Akustik-Alarm (16) aufweist; die Schale (4) auch ein Schütz (17) aufweist, wobei die Akkumulator-Batterie (15), der Alarm (16) und das Schütz (17) miteinander elektrisch verbunden sind; und die Haube (5) den oberen Teil der Schale (4) abdeckt, wenn sie auf dieser montiert ist.

6. Haltevorrichtung nach Anspruch 5, dadurch gekennzeichnet, daß die Schale (4) zwei seitliche Wände (4a) und eine untere Querwand (4c) aufweist, die zusammen mit der Bodenwand (4b) einen Unterbringungsraum (10) definieren, der einen Teil des Geräts (2) aufnehmen kann.

7. Haltevorrichtung nach Anspruch 5 oder 6, dadurch gekennzeichnet, daß die Haube (5) eine Reihe von Löchern (30) aufweist, die sich gegenüber von dem Alarm (16) befinden, wenn die Haube (5) auf der Schale (4) montiert ist, und die Ausbreitung des von ihm ausgesendeten Schalls ermöglichen.

8. Haltevorrichtung nach einem der Ansprüche 5 bis 7, dadurch gekennzeichnet, daß die Haube (5) eine Leuchtanzeige (31) z.B. in roter Farbe aufweist, die mit dem elektrischen Schaltkreis verbunden ist, der die Akkumulator-Batterie (15), den Alarm (16) und das Schütz (17) aufweist.
